# EUROPÄISCHE PATENTSCHRIFT

(11) **EP 2 678 171 B1**
(45) Veröffentlichungstag und Bekanntmachung des Hinweises auf die Patenterteilung: **18.07.2018**
(21) Anmeldenummer: 11802769.7
(22) Anmeldetag: 30.12.2011
(51) Int. Cl.: B43M 3/04

(54) **FÜLLSTATION UND VERFAHREN ZUM BEFÜLLEN EINES KUVERTS**
FILLING STATION AND METHOD FOR FILLING AN ENVELOPE
STATION ET PROCÉDÉ D'INSERTION DANS UNE ENVELOPPE

(30) Priorität: 17.02.2011 DE 102011004344
(43) Veröffentlichungstag der Anmeldung: 01.01.2014
(73) Patentinhaber: BÖWE SYSTEC GmbH, 86159 Augsburg (DE)
(72) Erfinder: BATZER, Joseph, 86391 Leitershofen (DE); FOERG, Helmut, 86845 Großaitingen (DE); HUBER, Thomas, 86391 Stadtbergen (DE); SEILER, Reinhard, 86447 Aindling (DE)
(74) Vertreter: Zimmermann, Tankred Klaus
(86) Internationale Anmeldenummer: PCT/EP2011/074296
(87) Internationale Veröffentlichungsnummer: WO 2012/110170

(56) Entgegenhaltungen:
- EP-A1- 0 671 286
- EP-A2- 1 473 173
- EP-A2- 2 149 459
- WO-A1-2010/027521
- US-A- 4 020 615
- US-A1- 2004 080 099

## Beschreibung

Die vorliegende Erfindung bezieht sich auf das Gebiet der Papierhandhabung, insbesondere auf eine Füllstation zum Befüllen eines Kuverts, auf eine Papierhandhabungsanlage und auf ein Verfahren zum Befüllen eines Kuverts in einer Füllstation.

Im Stand der Technik sind verschiedene Kuvertierprinzipien bekannt. Die US 7,475,522 B2 zeigt eine Füllstation mit direkter Zuführung der Kuverts von oben. Ein Kuvert fährt von dem Kuvertanleger kommend gegen einen Anschlag, wird von zwei Schneckenrädern aufgenommen, separiert und vertikal in die Füllebene eingebracht. Nach der Kuvertöffnung und nach der Kuvertbefüllung wird der Anschlag geöffnet und das Kuvert aus der Füllstation austransportiert. Die EP 1 275 523 A beschreibt einen Ansatz zum Einbringen eines Materials in ein Kuvert, wobei die Kuverts von oben zugeführt, durch Schneckenräder separiert und durch die Bewegung der Schneckenräder der Füllstation zugeführt werden. Die EP 1 473 173 A beschreibt eine Kuvertiermaschine, bei der die Kuverts der Füllstation von unten zugeführt werden. Die Zuführung erfolgt durch Schneckenräder, die nachfolgend zu der Kuvertbefüllung für die Kuvertausgabe freigeschaltet werden.

Die oben beschriebenen Füllstationen für Kuvertiermaschinen weisen kurze Laufwege in der Zuführung der Kuverts zu der Füllstation auf. Um ein nachfolgendes Kuvert in die Füllstation zu transportieren, ist es lediglich erforderlich, einen Bewegungsweg zu überbrücken, der im Wesentlichen der Dicke des Kuverts bzw. dem Abstand eines Schneckenganges entspricht. Bereits während des Abtransports des befüllten Kuverts steht das nächste Kuvert für die Kuvertöffnung zur Verfügung. Die Vermeidung großer Laufwege und der damit einhergehenden langen Totzeiten ermöglicht es, dass die Zuführung der Kuverts zur Füllstation keine hohen Geschwindigkeiten aufweisen muss, vielmehr kann mit geringen Geschwindigkeiten gearbeitet werden. Diese Ansätze sind daher für hohe Taktleistungen geeignet. Die US 7,475,522 B2 betrifft eine Ausführungsform einer Füllstation, bei der die Taktleistung 30.000 Kuverts/h betragen kann. Aufgrund der kurzen Laufwege und der geringen Geschwindigkeiten wird auch eine kompakte Bauweise der Anlage ermöglicht.

Die oben beschriebenen, bekannten Ansätze bzw. Lösungen sind jedoch dahin gehend nachteilhaft, dass zwei der drei bekannten Lösungen, nämlich die in der US 7,475,522 B2 und in der EP 1 275 523 B1 beschriebenen Ansätze eine Zuführung der Kuverts von oben offenbaren. Dies ist nachteilhaft, da bei der Zuführung von oben ein nachfolgendes Kuvert in das Fenster des vorauslaufenden Kuverts einhaken kann.

Ferner erfordern die oben beschriebenen drei Ansätze, bei denen eine Kuvertbefüllung in ein Kuvert mit oben liegender Lasche bzw. mit unten liegender Mundöffnung erfolgt, einen höheren Aufwand zur Verhinderung einer Kollision des einlaufenden Gutes an der Mundöffnung und schränkt dadurch die Format- und Formflexibilität erheblich ein. Ferner zeigen alle oben beschriebenen Lösungen Ansätze ohne Seitenführungen bzw. ohne Aufspannung des Kuverts beim Füllprozess, was die Prozesssicherheit erheblich reduziert und die Füllgrenze nach unten senkt. Ferner ist der Aufbau und der Betrieb aufgrund der verwendeten Schneckenräder aufwendig.

Das Öffnen des Kuverts sowie das Offenhalten des Kuverts erfolgt gemäß den oben beschriebenen, drei Lösungen ausschließlich durch Blasluft. Dies ist jedoch nur bedingt zuverlässig, da einerseits bereits geringe Verklebungen des Kuverts an der Innenseite das Öffnen des Kuverts nur durch Blasluft erheblich erschweren, und zum anderen kann das Offenhalten des Kuverts ausschließlich über Blasluft ein teilweises oder gar vollständiges "Herausblasen" des Füllgutes aus dem Kuvert bewirken. Die WO 2010/027521 A1 betrifft eine Füllstation gemäß dem Oberbegriff des Anspruchs 1, sowie ein Verfahren zum Befüllen eines Kuverts gemäß dem Oberbegriff des Anspruchs 12. Die EP 0 671 286 A1 betrifft eine Einheit zur Verarbeitung eines Kuverts, die der Kuverts von einem Magazin abgezogen und mittels einer Kuverttransportkette zu einem Bereich bewegt werden, an dem eine Befüllung des Kuverts mittels eines Gutes erfolgen soll. Entlang der Kette sind Greifer vorgesehen, welche den Boden des Kuverts greifen und das Kuvert bewegen. An einer ersten Position wird das Kuvert von dem Magazin empfangen, an einer zweiten Position wird dessen Lasche geöffnet, an einer dritten Position erfolgt eine Öffnung des Kuvertkörpers mittels des Saugers, so dass das ein Gut einfahren kann, und an einer vierten Position wird das gefüllte Kuvert ausgeworfen.

Die US 4,020,615 A zeigt ein Kuvertiersystem, bei dem ein Kuvert einer Auflage bereitgestellt wird, und von dort mittels eines Transports in Richtung einer Füllstation bewegt wird. In der Füllstation wird die offene Lasche des Kuverts mittels eines Mechanismus festgehalten und U-formigen Finge fahren in das Kuvert ein, um so ein Gut einzubringen.

Ausgehend von diesem Stand der Technik liegt der vorliegenden Erfindung die Aufgabe zugrunde, einen verbesserten Ansatz zur Einbringung von Gütern in ein Kuvert zu schaffen, der die oben beschriebenen, im Stand der Technik erkannten Nachteile verhindert.

Diese Aufgabe wird durch eine Füllstation nach Anspruch 1 und durch ein Verfahren nach Anspruch 13 gelöst.

Die vorliegende Erfindung schafft eine Füllstation zum Befüllen eines Kuverts, wobei die Füllstation konfiguriert ist, um ein Füllgut und ein Kuvert zu empfangen, wobei die Füllstation folgende Merkmale umfasst:
einen Füllbereich mit zumindest einer Füllhilfe;
eine Kuvertzuführung, die konfiguriert ist, um ein Kuvert zu empfangen und das Kuvert zumindest teilweise an einer Position außerhalb des Füllbereichs zu halten; und
einen Transport, der konfiguriert ist, um ein in der Kuvertzuführung angeordnetes Kuvert zu der Füllhilfe zu bewegen;
wobei die Kuvertzuführung konfiguriert ist, um ein weiteres Kuvert während einer Bewegung des vorhergehenden Kuverts von der Kuvertzuführung zu der Füllhilfe und/oder während einer Befüllung des vorhergehenden Kuverts aufzunehmen,
wobei der Transport konfiguriert ist, um das weitere Kuvert aus der Kuvertzuführung zu der Füllhilfe zu bewegen, nachdem die Befüllung des vorhergehenden Kuverts abgeschlossen ist und bevor ein Ausfahren des gefüllten Kuverts aus der Füllstation abgeschlossen ist, und
wobei der Transport konfiguriert, um das in der Kuvertzuführung angeordnete Kuvert in Richtung der Füllhilfe zu bewegen.

Die vorliegende Erfindung schafft ferner ein Verfahren zum Befüllen eines Kuverts in einer Füllstation, die ein Füllgut und ein Kuvert empfängt, mit folgenden Schritten:
Bewegen eines Kuverts aus einer Kuvertzuführung derart, dass das Kuvert zu einer Füllhilfe der Füllstation bewegt wird,
Einbringen eines Füllguts in das Kuvert, und
während der Bewegung des Kuverts von der Kuvertzuführung zu der Füllhilfe und/oder während einer Befüllung des Kuverts, Aufnehmen eines weiteren Kuverts in der Kuvertzuführung derart, dass zumindest ein Teil des empfangenen Kuverts außerhalb eines Füllbereichs gehalten wird,
wobei das weitere Kuvert aus der Kuvertzuführung zu der Füllhilfe bewegt wird, nachdem die Befüllung des vorhergehenden Kuverts abgeschlossen ist und bevor ein Ausfahren des gefüllten Kuverts aus der Füllstation abgeschlossen ist.

Die vorliegende Erfindung schafft ferner eine Papierhandhabungsanlage mit einer oder mehreren Papierhandhabungskomponenten, wie beispielsweise einen Schneider, einen Merger, eine Sammelstation, ein Falzwerk und/oder eine Zusammentragbahn mit einem oder mehreren Beilagenanleger(n), um ein Füllgut bereitzustellen, und mit einer Füllstation gemäß Ausführungsbeispielen der Erfindung, wobei ferner eine Steuerung vorgesehen ist, die wirksam ist, um die Papierhandhabungskomponente und die Füllstation anzusteuern.

Die Kuvertzuführung kann konfiguriert sein, um ein Kuvert unterhalb einer Position, in der ein Kuvert befüllt wird, zu empfangen, wobei die Kuvertzuführung konfiguriert sein kann, um einen Kuvertboden eines Kuverts beim Einfahren in die Kuvertzuführung und/oder während er in der Kuvertzuführung angeordnet ist, gegenüber dem Rest des Kuverts nach unten ausgelenkt zu halten. Der Kuvertboden kann z.B. durch Aufnahme in ein Fach gehalten werden, um die Auslenkung zu bewirken, ohne das der Kuvertboden in der Aufnahme fixiert ist. Bei anderen Ausführungsbeispielen kann optional vorgesehen sein, ein Klemmelement zum Fixieren des Kuvertbodens vorzusehen. Der Kuvertboden wird vor Abschluss der Befüllung des Kuverts oder vor Beginn der Befüllung des Kuverts freigegeben, so dass er nicht länger nach unten ausgelenkt ist. Gemäß einer Ausführungsform umfasst die Kuvertzuführung eine einteilige oder mehrteilige Auflage, die ein von der Füllhilfe entferntes Ende aufweist, das unterhalb der Position angeordnet ist, in der ein Kuvert befüllt wird, so dass ein Kuvertboden eines in die Kuvertzuführung eingefahrenen Kuverts gegenüber dem Rest des Kuverts nach unten ausgelenkt ist. Hierdurch kann eine Öffnung des Kuvertmundes unterstützt werden.

Gemäß Ausführungsbeispielen der Erfindung kann die Füllhilfe beweglich oder stationär angeordnet sein. Die Füllhilfe ist wirksam, um das Kuvert aufzuspannen, und um das einlaufende Gut gegen ein Anfahren an eine Kuvertseite oder an den Kuvertboden sowie gegen eine Kuvertverklebung zu schützen.

Gemäß weiteren Ausführungsbeispielen umfasst die Füllstation einen weiteren Transport, der konfiguriert ist, um ein Kuvert der Kuvertzuführung zuzuführen, wobei der weitere Transport konfiguriert sein kann, um ein Kuvert in Guttransportrichtung, senkrecht zu der Guttransportrichtung oder entgegen der Guttransportrichtung zu der Kuvertzuführung zuzuführen. Ferner kann der weitere Transport konfiguriert sein, um eine Mehrzahl von Kuverts geschuppt aufzunehmen. Gemäß Ausführungsbeispielen umfasst der weitere Transport einen Saugriementransport, der deaktiviert ist, während ein Kuvert von der Kuvertzuführung auf die Füllhilfe bewegt wird, und der während einer Kuvertbefüllung aktiviert ist. Der Saugriementransport kann konfiguriert sein, um das Kuvert in der Kuvertzuführung außerhalb des Füllbereichs anzuordnen. Alternativ kann der weitere Transport auch einen Segmenttransport umfassen, der aktive und nicht-aktive Abschnitte aufweist. Der Transport und der Segmenttransport werden derart gesteuert bzw. sind derart konfiguriert, dass einem zum Einfahren in die Kuvertzuführung bereitstehenden Kuvert ein nicht-aktiver Abschnitt des Segmenttransports zugeordnet wird, während der Transport ein Kuvert auf die Füllhilfe bewegt, und dass dem zum Einfahren bereitstehenden Kuvert ein aktiver Abschnitt des Segmenttransports zugeordnet wird, während ein Kuvert befüllt wird.

Gemäß Ausführungsbeispielen der Erfindung kann der Transport eine Zylindersegmentrolle umfassen, so dass bei einer Bewegung des Kuverts zu der Füllhilfe unter Verwendung der Zylindersegmentrollen eine Lasche eines sich bereits in der Kuvertzuführung befindlichen Kuverts bzw. eines gerade einfahrenden Kuverts nicht behindert wird.

Gemäß weiteren Ausführungsbeispielen umfasst die Füllstation einen Abtransport, um ein gefülltes Kuvert auszufahren, wobei der Abtransport aktiviert wird, wenn das Füllgut in das Kuvert eingebracht ist.

Gemäß weiteren Ausführungsbeispielen umfasst die Füllstation zumindest einen Füllschieber, um ein Füllgut in das auf die Füllhilfe aufgezogene Kuvert einzubringen, wobei der Füllschieber ferner vorgesehen sein kann, um ein gefülltes Kuvert aus der Füllstation auszufahren.

Gemäß weiteren Ausführungsbeispielen der Erfindung ist die Füllstation ausgestaltet, um ein Füllgut zu empfangen, das in einer ersten Richtung bewegt wird, und um ein Kuvert zu empfangen, das aus einer zweiten, der ersten Richtung entgegengesetzten Richtung empfangen wird. Die Kuvertzuführung ist konfiguriert, um ein Kuvert aus einer dritten Richtung zu empfangen, beispielsweise einer Richtung senkrecht zu der ersten Richtung.

Die Kuvertzuführung kann ein Blech, einen Keil, eine bewegliche Trennhilfe, einen oder mehrere Finger oder eine Führung umfassen, um den Kuvertboden gegenüber dem Rest des Kuverts nach unten ausgelenkt zu halten.

Die Füllhilfe kann eine Führung, einen oder mehrere Finger, ein Blech oder eine Packtasche umfassen.

Die Füllstation kann zusätzlich zumindest ein weiteres Element umfassen, welches ein Kuvert zum Befüllen öffnet und/oder beim Befüllen offen hält, und ferner kann eine Einrichtung vorgesehen sein, um einen Mund des Kuverts vor dem Aufziehen auf die Füllhilfe zu öffnen, d.h. die Kuvertunterseite von der Kuvertoberseite zu trennen, beispielsweise mittels eines oder mehreren Fingern oder mittels Blasluft, die durch eine oder mehrere Blasdüsen bereitgestellt wird.

Der weitere Transport zum Zuführen eines Kuverts zu der Kuvertzuführung kann auch in Form eines Zangentransports, eines Fingertransports oder eines Rollentransports realisiert werden.

Die Füllstation kann ferner zumindest eine Einrichtung umfassen, um eine Wechselrichtung zwischen einem Kuvert beim Einfahren in die Kuvertzuführung und einem Kuvert beim Transport auf die Füllhilfe zu vermeiden. Ferner kann eine Einrichtung vorgesehen sein, um das Kuvert an einer Füllposition zu fixieren, beispielsweise unter Verwendung einer oder mehrerer Segmentrollen, eines oder mehreren von oben oder von unten auf die Kuvertlasche wirkenden Saugers/Saugern, einer oder mehrerer Zange(n), einer oder mehrerer seitlicher Führungsschiene(n) und/oder eines von oben auf den Kuvertkörper wirkenden Saugers. Der Sauger kann als Saugleiste oder als Saugblech ausgeführt sein.

Ausführungsbeispiele der Erfindung schaffen somit einen neuen Lösungsansatz zur Befüllung von Kuverts mit hoher Taktleistung in einem weiten Formatspektrum, wobei insbesondere die Vorteile der bekannten Lösungen beibehalten wurden, und gleichzeitig deren Nachteile eliminiert wurden. Gemäß Ausführungsbeispielen der Erfindung wird das Kuvert zur Befüllung dem Gut "entgegen" transportiert und auf die Füllhilfe aufgezogen, wobei im Betrieb gleichzeitig mindestens zwei Kuverts übereinander vorliegen, eines in dem Füllbereich und ein weiteres in der Kuvertzuführung. In diesen Positionen sind die Kuverts in einer Draufsicht zumindest teilweise überlappend angeordnet. Ferner werden zur Sicherung des Füllprozesses Füllhilfen eingesetzt. Aktive Elemente, wie beispielsweise Schnecken oder Transporträder, die durch die bekannten Lösungen verwendet werden, sind durch passive Elemente bzw. alternative Ausführungsformen ersetzt, beispielsweise wird anstelle der Schnecken/Transporträder ein passives Element zum Trennen der mindestens zwei in der Füllstation befindlichen Kuverts eingesetzt, z.B. ein Element in Form einer Schräge, eines Halters oder einer Kante oder Ähnlichem.

Gemäß weiteren Ausführungsbeispielen der Erfindung erfolgt eine Kuvertzuführung derart, dass ein Fenster eines Kuverts nach unten zeigt, so dass die Führung für das Füllgut, z.B. die Anpassung an die Mundöffnungsform, einfacher zu realisieren ist. Ferner werden die zu befüllenden Kuverts untereinanderliegend angeordnet, was dazu führt, dass nach der Abfuhr des befüllten Kuverts bereits das nächste Kuvert bereitsteht.

Ein Vorteil der erfindungsgemäßen Lösung besteht darin, dass eine Kuvertiermaschine geschaffen wird, die eine hohe Taktleistung aufweist, ein großes Formatspektrum verarbeiten kann, eine geringe Anzahl von erforderlichen Bau- und Funktionsteilen aufweist, einen kompakten Bauraum bzw. einen geringen umbauten Raum aufweist, geringe Laufwege von Kuvert und Füllgut hat, und keine Leistungseinbußen bei einer steigenden Formathöhe des Kuverts zeigt.

Ein Vorteil von Ausführungsbeispielen der Erfindung besteht darin, dass die Fenster und die Lasche des Kuverts unten liegend angeordnet sind, so dass die damit einhergehenden Probleme, wie sie oben im Stand der Technik erläutert wurden, nicht mehr vorliegen. Ferner ergibt sich eine kompakte Abmessung der Füllstation, die nur niedrige Füllgeschwindigkeiten und geringe Zykluszeiten und damit einhergehende hohe Taktleistungen aufweist. Ferner zeichnet sich die Füllstation durch eine geringe Anzahl von Bauteilen aus, und dadurch, dass die Zuführleistung der Kuverts unabhängig von der Kuverthöhe ist.

Nachfolgend werden unter Bezugnahme auf die beiliegenden Zeichnungen Ausführungsbeispiele der Erfindung näher erläutert. Es zeigen:
- Fig. 1: eine schematische, seitliche Schnittdarstellung einer Füllstation gemäß einem Ausführungsbeispiel der Erfindung;
- Fig. 2 bis 14: Darstellungen des Ablaufs der Befüllung von Kuverts unter Verwendung der erfindungsgemäßen Füllstation anhand einer Darstellung des Zustands der Füllstation und der darin befindlichen Kuverts und Güter zu verschiedenen Zeitpunkten zwischen einer Ausgangsposition (t=t₀) und einem Ende des Füllvorgangs (t=t₁₂); und
- Fig. 15: eine schematische Darstellung einer Papierhandhabungsanlage, die eine Kuvertiermaschine mit einer Füllstation gemäß Ausführungsbeispielen der vorliegenden Erfindung aufweist.

In der nachfolgenden Beschreibung der Ausführungsbeispiele werden gleiche oder gleichwirkende Elemente mit gleichen Bezugszeichen versehen.

Fig. 1 zeigt eine schematische, seitliche Schnittdarstellung einer Füllstation gemäß einem Ausführungsbeispiel der Erfindung. Die Füllstation umfasst eine stationäre Füllhilfe 100, die beispielsweise eine Mehrzahl von Fingern umfasst, die parallel nebeneinander angeordnet sind und auf die ein Kuvert zumindest teilweise aufgezogen werden kann, indem ein Kuvert zu der Füllhilfe 100 bewegt wird, so dass die Füllhilfe 100 in einer Mundöffnung des Kuverts angeordnet ist. Die Füllhilfe 100 umfasst Enden 100a, die beim Aufziehen eines Kuverts zuerst mit demselben in Kontakt kommen. Bei dem gezeigten Ausführungsbeispiel verjüngen sich die Finger 100 in Richtung der Enden 100a. Die Finger 100 können Teile eines Gutzuführungsblechs 101 sein, können aber auch als hiervon getrennte Elemente ausgebildet sein.

Die Füllhilfe 100 ist in einem Füllbereich 102 angeordnet, der sich ausgehend von der Füllhilfe 100 entlang der Guttransportrichtung R_{G} um eine Entfernung erstreckt, die im Wesentlichen einer Kuverthöhe K_{H} (=Abmessung des Kuverts zwischen dem Kuvertboden und der Hinge Line = Kante, an der die Lasche des Kuverts am Kuvertkörper angesetzt ist) eines auf die Füllhilfe 100 aufgezogenen Kuverts entspricht. Eine Füllebene E_{F} ist im wesentlichen durch eine Ebene, in der sich die Finger der Füllhilfe 100 erstrecken bzw. in der die Oberseite des aufgezogenen Kuverts (=Seite, an der die Lasche angeordnet ist) angeordnet ist, definiert .

Die Füllstation umfasst ferner eine Kuvertzuführung 104 zur Aufnahme eines Kuverts. Die Kuvertzuführung 104 umfasst eine mehrteilige Auflage 104a, 104b und 104c zur Aufnahme eines zugeführten Kuverts. Die Auflage umfasst einen ersten Abschnitt 104a in Form eines Bleches, auf dem ein oberer Abschnitt eines zugeführten Kuverts ruht, sowie einen hinteren Abschnitt 104b, der ausgestaltet ist, um einen Kuvertboden gegenüber dem Rest des Kuverts nach unten auszulenken. Die Abschnitte 104a und 104b definieren eine Kuvertzuführungsebene E_{Z}, die unterhalb und parallel zu der Füllebene E_{F} angeordnet ist. Vertikal erstreckt sich der Füllbereich 102 bis zu der der Auflage bzw. der Ebene E_{Z}. Abhängig davon, wie ein folgendes Kuvert zugeführt wird, kann dieses bzgl. des Kuverts, welches gerade befüllt wird, versetzt angeordnet sein, so dass die Längs- und/oder Querseiten der Kuverts nicht ausgerichtet sind. Als Füllbereich wird derjenige Bereich betrachtet, in dem die Kuverts ganz oder teilweise übereinanderliegend angeordnet sind.

Die Kuvertzuführung 104 umfasst ferner eine Laschenauflage 104c, die sich von dem Saugriementransport 106 entgegen der Guttransportrichtung R_{G} erstreckt und unterhalb der Füllhilfe 100 und des Gutzuführungsblechs 101 angeordnet ist. Ein in der Kuvertzuführung 104 angeordnetes Kuvert ist durch die Abschnitte 104a und 104b an seinem Kuvertkörper gehalten, und die Kuvertlasche ruht auf der Auflage 104c. Ein Kuvert wird mittels eines Saugriementransports 106 der Kuvertzuführung zugeführt, wobei der Saugriementransport 106 bei dem gezeigten Ausführungsbeispiel an einer Position angeordnet ist, die in Guttransportrichtung R_{G} hinter der Füllhilfe 100 liegt, so dass ein oberes Ende des Kuverts für den Transport kontaktiert wird. Der Saugriementransport 106 führt gemäß dem gezeigten Ausführungsbeispiel ein Kuvert aus einer Kuverttransportrichtung R_{K} der Füllstation zu, wobei die Kuverttransportrichtung R_{K} senkrecht zur Guttransportrichtung R_{G} ist.

Die Füllstation umfasst ferner einen Transport 110, der bei dem dargestellten Ausführungsbeispiel durch zwei in Guttransportrichtung R_{G} hintereinander angeordnete Segmentrollen 110a und 110b gebildet ist. Die Segmentrollen 110a und 110b sind derart ausgestaltet, dass entlang eines ersten Abschnitts 112 des Umfangs derselben die Rolle einen ersten Radius aufweist, und entlang eines zweiten Abschnitts des Umfangs einen zweiten Radius aufweist, der größer ist als der erste Radius. Der Transport 110 dient dazu, ein in der Kuvertzuführung 104angeordnetes Kuvert entgegen der Guttransportrichtung R_{G} zu bewegen, um dieses auf die Füllhilfe 100 aufzuziehen, wie es nachfolgend noch näher erläutert wird. Das Kuvert wird gemäß dem gezeigten Ausführungsbeispiel durch Aktivierung der Transportrollen 110, die mit einer Kuvertlasche Eingriff nehmen, transportiert, wobei die Kuvertlasche zwischen den Rollen 110a und 110b, bzw. zwischen deren Abschnitte 114 und Gegenrollen 116a, 116b angeordnet sind. Die Rollen 116a und 116b wirken mit den Abschnitten der Segmentrollen 110a und 110b zusammen, die den größeren Radius aufweisen. Somit wird durch eine Bewegung der Transportrollen 110 eine Bewegung eines in der Kuvertzuführung 104 befindlichen Kuverts in Richtung auf die Füllhilfe 100 bewirkt, derart, dass eine Mundöffnung, die in der Kuvertzuführung an der Position 108 angeordnet ist, entgegen der Guttransportrichtung R_{G} verschoben wird, so dass die Füllhilfe 100 in die Mundöffnung des Kuverts eingreifen kann und somit eine Befüllung des Kuverts unterstützt wird.

Die Füllstation umfasst ferner eine seitliche Gutführung 118 sowie eine Blasdüse (nicht gezeigt), um ein anfängliches Öffnen des Kuvertmundes beim Aufziehen auf die Füllhilfe 100 zu unterstützen.

Ein Füllgut 122 wird mittels eines Füllschiebers 124 entlang der Guttransportrichtung R_{G} bewegt. Bei dem gezeigten Ausführungsbeispiel dient der Füllschieber 124 zum einen dazu, ein Füllgut zuzuführen, und zum anderen dazu, das gefüllte Kuvert aus der Füllstation auszufahren.

Ferner umfasst die Füllstation ein Klemmelement 125, z.B. in Form einer Klemmrolle (Segmentrolle), die dazu dient, eine Lasche eines Kuverts bei der Befüllung zu fixieren. Alternativ kann auch ein Sauger, der z.B. in oder an dem Gutzuführungsblech 101 angeordnet ist, verwendet werden. Gemäß anderen Ausführungsbeispielen ist kein zusätzliches Klemmelement 125 vorgesehen, stattdessen wird dessen Funktion durch die Transportrollen 110 übernommen, die nach dem Aufziehen eines Kuverts in ihrer Position verbleiben und die Lasche zwischen den Rollen 110a, 110b und den Rollen 116a, 116b festhalten. Nach Abschluss der Befüllung wird die Lasche freigegeben.

In Fig. 1 ist eine Situation dargestellt, in der ein erstes Kuvert 126 befüllt wird, also ein Füllgut 122 eingebracht wird. Das Kuvert 126 ist auf die Füllhilfe 100 aufgezogen, so dass deren Enden 100a in der Mundöffnung 126a des Kuverts 126 angeordnet sind und das Kuvert 126 öffnen. Die Lasche 126b ist unter dem Blech 101 angeordnet und z.B. durch die Rolle 125 geklemmt. Ein Kuvertboden 126c ist freigegeben, d.h. er ist gegenüber dem Rest des Kuverts nicht nach unten ausgelenkt. Durch die Freigabe kehrt der Kuvertboden aufgrund der Elastizität des Kuverts in seine ursprüngliche Ausrichtung zurück, so dass das Kuvert im wesentlichen flach in einer Ebene liegt. Mittels des Schiebers 124 wird das Füllgut in das geöffnete Kuvert 126 eingebracht. Ferner ist ein zweites, unbefülltes Kuvert 128 gezeigt, welches sich in der Kuvertzuführung 104 befindet. Die Mundöffnung 128a des zweiten Kuverts ruht auf dem Abschnitt 104a und befindet sich an der Position 108, die unmittelbar vor den Enden 100a der Füllhilfe 100 ist, so dass bei einer Bewegung des Kuverts 128 entgegen der Guttransportrichtung R_{G} dessen Mundöffnung unmittelbar mit den Enden 110a der Füllhilfe Eingriff nehmen. Diese Anordnung erfordert nur die Überbrückung einer kurzen Distanz, um das Kuvert auf die Füllhilfe aufzuziehen und damit wenig Zeit. Die Lasche 128b ruht auf der Laschenauflage 104c und der Kuvertboden 128c ist im Bereich 104b der Kuvertzuführung gehalten und nach unten ausgelenkt.

Ausgehend von der in Fig. 1 gezeigten Situation, also nach dem Befüllen des Kuverts 126 und vor dem Ausfahren des Kuverts aus der Füllstation, also bevor das gefüllte Kuvert den Bereich der Füllstation, in dem die Kuvertzuführung 104 sich befindet, verlassen hat, erfolgt eine Bewegung des in der Kuvertzuführung 104 angeordneten Kuverts 128 entgegen der Guttransportrichtung R_{G}, um das Kuvert auf die Füllhilfe 100 aufzuziehen. Bei dem gezeigten Ausführungsbeispiel erfolgt die Bewegung mittels der Segmentrollen 110 derart, dass zumindest ein Teil des Kuverts auf die Füllhilfe 100 aufgezogen wird, so dass diese in die Mundöffnung 128a des Kuverts 128 eingreifen kann, um diese zu öffnen, so dass ein Füllgut 122 in das nunmehr in der Füllposition befindliche Kuvert 128 einbringen kann.

Die Funktionalität der anhand der Fig. 1 beschriebenen Füllstation ist derart, dass eine Zuführung eines aus einem Kuvertanleger abgezogenen Kuverts von der Seite erfolgt, wobei ein Kuvertfenster, soweit vorhanden, und die Kuvertlasche 128b unten liegen, und die Mundöffnung 128a nach oben zeigt. Die Kuverts werden mit geöffneter Lasche beispielsweise über den Saugriemen 106 von unten in die Füllstation transportiert und dort positioniert. Das Kuvert 128 wird beim Eintransport in die Füllstation bodenseitig in einer Führung aufgenommen und am Kuvertboden 128c außerhalb der Füllebene orientiert. Eine seitliche Positionierung des Kuverts kann beispielsweise über Anschläge, Kanten oder Fallen oder auch direkt durch den Saugriementransport 106 erfolgen.

Das so in die Füllstation eingefahrene Kuvert 128 wird nach erfolgter Positionierung durch die Zylindersegmentrollen 100a, 110b, abhängig von der maximalen Kuvertlasche von einer oder mehreren Zylindersegmentrollen 100a, 110b an der Kuvertlasche 128b ergriffen und eine vorbestimmte Wegstrecke in Richtung des Füllgutes (entgegen der Guttransportrichtung R_{G}) transportiert und auf die Füllhilfe 100 und eine gegebenenfalls vorhandene seitliche Gutführung aufgezogen. Dadurch wird der Kuvertboden 128c gelöst und vollständig in den Füllbereich der Füllstation transportiert. Um den Transport in diese Richtung zu ermöglichen, wird der Saugriementransport 106 deaktiviert, wobei anstelle des Saugriementransports alternativ auch ein Segmenttransport mit aktiven und nicht-aktiven Bereichen vorgesehen sein kann.

Sobald das Kuvert seine Endposition erreicht hat, kann es durch beispielsweise durch die Rolle 125, durch unten an der Kuvertführung angebrachte Saugleisten und/oder über auf den seitlichen Gutführungen angebrachten Saugleisten während der Kuvertbefüllung fixiert werden. Die Kuvertbefüllung erfolgt mittels des Füllschiebers 124, der das Füllgut 122 in das aufgespannte Kuvert befördert. Ist die Kuvertbefüllung abgeschlossen, wird die Kuvertfixierung gelöst und das Kuvert kann beispielsweise über die Füllschieber aus der Füllstation abtransportiert werden.

Während das erste Kuvert in der Füllstation von den Segmentrollen ergriffen und auf die Füllhilfen aufgezogen wird, wird ein zweites Kuvert unterhalb des ersten Kuverts in die Füllstation eintransportiert. Durch geeignete Mittel, wie beispielsweise Blasluft, Anlaufschrägen, Kanten oder Fallen werden Beschädigungen des Kuverts beim Einlauf verhindert. Eine Kollision mit den Transportelementen der Füllstation wird dadurch vermieden, dass die Transportelemente als Zylindersegmentrollen ausgeführt sind, die den Einlauf der Lasche des neuen Kuverts nicht behindern. In der Füllstation werden vorzugsweise maximal zwei Kuverts untereinander positioniert.

Die Parallelschaltung der gerade beschriebenen Vorgänge, nämlich des Befüllens/Abtransportierens und des Zuführens eines neuen Kuverts ermöglicht, dass sofort nach dem Befüllen und vor dem Abschluss des Abtransports des befüllten Kuverts ein weiteres Kuvert zur Verfügung steht, wodurch hohe Leistungen erreicht werden. Im Gegensatz zu bekannten Lösungen ist der erfindungsgemäße Ansatz vorteilhaft, da die Kuverthöhe keinen Einfluss auf die Zuführleistung hat. Die Kuverthöhe ist die Abmessung des Kuverts vom Kuvertboden bis zur Kante, an der die Lasche des Kuverts am Kuvertkörper angesetzt ist, die sogenannte Hinge Line. Diese Unabhängigkeit von der Kuverthöhe wird dadurch erreicht, dass der Eintransport des Kuverts stets auf Höhe der Hinge Line erfolgt. In Fig. 1 ist die Position der Hinge Line des eingebrachten Kuverts die Position 108.

Anhand der nachfolgenden Figs. erfolgt eine Beschreibung eines Funktionsablaufs zur Befüllung eines Kuverts unter Verwendung der erfindungsgemäßen Füllstation. Der nachfolgende Funktionsablauf ist im Folgenden für die folgenden Bedingungen dargestellt: Die Kuvertzuführung erfolgt von der Seite, wobei die Zuführung getaktet ist und die Kuverts einen vorbestimmten Abstand aufweisen. Die Fenster der Kuverts sind nach unten gerichtet, und zwei Kuverts untereinander sind in der Füllstation gleichzeitig angeordnet. Ein Kuvert wird um eine vorbestimmte Entfernung auf die Füllhilfe aufgezogen, wobei auf einen Sauger für eine Kuvertöffnung verzichtet wird. Bei der nachfolgenden Beschreibung wird von einer Funktionalität ausgegangen, bei der ein nächstes Kuvert erst dann eingefahren wird, wenn das vorhergehende Kuvert die Füllposition erreicht hat, und ein gefülltes Kuvert wird dann ausgegeben, wenn das neue Kuvert vollständig eingefahren ist, so dass Bewegungsüberschneidungen vermieden werden.

Die Fig. 2 zeigt eine "Ausgangssituation" (t = t₀), bei der ausgehend von der in Fig. 1 erläuterten Situation die Befüllung des Kuverts 126 bereits abgeschlossen ist und das gefüllte Kuvert nicht mehr auf die Füllhilfe 100 aufgezogen ist. In Fig. 2 ist im oberen Bereich eine seitliche Darstellung gezeigt, sowie in dem unteren Bereich eine Draufsichtdarstellung. In Fig. 2 ist das befüllte Kuvert 126, welches das Füllgut 122 enthält, soweit abgezogen und von der Füllhilfe 100 entfernt, dass das untere Kuvert 128 geöffnet und aufgezogen werden kann, wobei das in der Füllstation unten liegende Kuvert 128 mit einer Bewegung um eine vorbestimmte, festgelegte Entfernung dem Gut entgegen startet. Ferner ist in Fig. 2 ein weiteres Kuvert 130 gezeigt, welches für eine Zuführung zu der Füllstation bereitsteht, wobei seitlich einlaufende Kuverts einen vorbestimmten Abstand aufweisen. In Fig. 2 ist ferner ein bereits befülltes Kuvert 132 gezeigt, das sich stromabwärts von der Füllstation befindet. Stromaufwärts bezüglich der Füllstation sind zwei zu kuvertierende Füllgutgruppen 134a und 134b gezeigt, wobei die Füllgutgruppe 134a in das Kuvert 128 und die Füllgutgruppe 134b in das Kuvert 130 einzubringen sind.

Fig. 3 zeigt die Position der einzelnen Elemente nach der Zeit t = t₁. Zu diesem Zeitpunkt wird mit dem Aufziehen des Kuverts 128 auf die Füllhilfen 100 begonnen, wobei sich das gefüllte Kuvert 128 bereits weiterbewegt hat. Der Beginn des Aufziehens des neuen Kuvert 128 auf die Füllhilfe 100 beginnt jedoch bereits bevor das gefüllte Kuvert 126 vollständig aus der Füllstation ausgefahren ist, d.h. während des Aufziehens des neuen Kuvert auf Füllhilfe 100 sind beide Kuverts übereinander in der Füllstation angeordnet, was vorteilhaft ist, da nicht gewartet werden muss, bis das Kuvert 126 vollständig ausgefahren ist, vielmehr kann für die nächste Befüllung ein Kuvert bereits bereitgestellt werden, während das gefüllte Kuvert 126 ausgefahren wird, wodurch sich eine Erhöhung des Durchsatzes ergibt. Bei der in Fig. 3 gezeigten Situation sind die Kuverts 128 und 130 mit ihrer Hinge Line HL noch an der Position 108 unmittelbar vor der Füllhilfe angeordnet.

Fig. 4 zeigt die Situation zum Zeitpunkt t = t₂ (=eine Zeitdauer t₂ nach der Ausgangsposition, die in Fig. 2 gezeigt ist). Das gefüllte Kuvert 126 wurde um ein weiteres Stück in der Guttransportrichtung R_{G} abtransportiert, während das neue Kuvert 128 bereits in Richtung der Füllhilfen 100 bewegt wurde, so dass dessen Hinge Line HL₁₂₈ an einer Position in Guttransportrichtung R_{G} vor der Position 108 ist, wohingegen die Position der Hinge Line HL₁₃₀ des neu zuzuführenden Kuverts 130 unverändert an der Position 108 ist. Wie aus einem Vergleich der Figs. 2, 3 und 4 zu erkennen ist, wurde während dieser Zeit auch das Füllgut 134a, welches in das Kuvert 128 einzubringen ist, in Richtung der Füllstation bewegt, und hat in Fig. 4 die seitlichen Führungen 118 fast erreicht.

Fig. 5 zeigt die Situation nach t = t₃, in der das Kuvert 126 weiter ausgefahren wurde und den Bereich der Kuvertzuführung, wie bei 104c gezeigt ist, fast verlassen hat. Das neue Kuvert 128 ist nunmehr um die vorbestimmte Entfernung auf die Füllhilfe 100 aufgezogen, und das Füllgut 134a hat die Führungen 118 erreicht.

Fig. 6 zeigt die Situation nach t = t₄, in der begonnen wird, in das auf die Füllhilfe aufgezogene Kuvert 128 das Füllgut 134a einzuführen. Das im vorhergehenden Zyklus befüllte Kuvert 126 hat die Füllstation nunmehr verlassen bzw. den Bereich 104c der Kuvertzuführung 104 hinter sich gelassen. Das neu zu befüllende Kuvert 128 ist bei dem beschriebenen Ausführungsbeispiel nunmehr auf die Füllhilfe 100 aufgezogen und steht still. Der Füllprozess startet durch Einbringen der Füllgutgruppe 124a in das Kuvert 128. Während dieses Füllprozesses, während das Kuvert 128 stillsteht, wird das Kuvert 130 in die Füllstation eingefahren. In Fig. 6 ist die Situation dargestellt, bei der das Kuvert 130 in Richtung der Kuverttransportrichtung R_{K} bereits zu einem kleinen Teil in die Füllstation eingeführt wurde, wie durch den überlappenden Bereich der Kuverts 128 und 130 gezeigt ist. Das Kuvert 130 wird mit seiner Hinge Line HL₁₃₀ ausgerichtet auf die Position 108 eingefahren, so dass das Kuvert 130 außerhalb des Füllbereichs eingefahren wird.

Die Figs. 7 bis 13 zeigen die Position in der oben beschriebenen Elemente nach t₅, t₆, t₇, t₈, t₉, t₁₀ und t₁₁. Anhand der Figs. 7 bis 13 ist das Befüllen des Kuverts 128 durch Einbringen der Füllgutgruppe 134a gezeigt, während gleichzeitig das Kuvert 130 in die Kuvertzuführung eingebracht wird, so dass sich abschließend die in Fig. 14 gezeigte Situation ergibt, die wiederum der Ausgangsposition entspricht, die anhand der Fig. 2 erläutert wurde, nämlich die Situation, in der das Kuvert 128 gefüllt ist und bereits ein weiteres Kuvert 130 zur Aufnahme der weiteren Füllgutgruppen 134b bereitsteht. Ausgehend von der Situation in Fig. 14 wiederholt sich der oben beschriebene Prozess zur Befüllung des Kuverts 130 und zur gleichzeitigen Bereitstellung eines weiteren Kuverts.

Bei dem oben beschriebenen Ausführungsbeispiel wird ein nachfolgendes Kuvert 130 erst eingefahren, wenn das vorhergehende Kuvert 128 auf die Füllhilfe 100 aufgezogen ist, um Bewegungsüberschneidungen in zweifacher Richtung, also in Richtung des Guttransports und in Richtung des Kuverttransports zu vermeiden. Das gefüllte Kuvert 128 wird erst dann ausgegeben, wenn das nachfolgende Kuvert 130 vollständig eingefahren ist, wie es in Fig. 14 gezeigt ist, um Bewegungsüberschneidungen in die zwei Richtungen, nämlich die Abtransportrichtung und die Kuvertzuführungsrichtung zu vermeiden. Ausführungsbeispiele der Erfindung verwenden diese Vorgehensweise, um die Prozesssteuerung zu erleichtern, jedoch wird darauf hingewiesen, dass die vorliegende Erfindung nicht auf diese Ausgestaltung beschränkt ist. Bei anderen Ausführungsbeispielen kann eine Bewegungsüberschneidung in zwei Richtungen zugelassen sein, so dass das nachfolgende Kuvert eingefahren wird, während das vorhergehende Kuvert auf die Füllhilfe aufgezogen wird, und/oder das gefüllte Kuvert ausgegeben wird, während das nachfolgende Kuvert eingefahren wird.

Die Füllhilfen sind vorzugsweise im Formatbereich verschiebbar und sind ausgestaltet, so dass sich keine Lücken oder Kanten bilden, an welchen die einlaufende Kuvertlasche anstoßen oder hängen bleiben kann.

Fig. 15 zeigt eine schematische Darstellung einer Papierhandhabungsanlage 200, die eine Kuvertiermaschine 202 umfasst, welche eine Füllstation 204 gemäß Ausführungsbeispielen der vorliegenden Erfindung aufweist. Die Papierhandhabungsanlage 200 kann einen oder mehrere Eingangskanäle umfassen, wobei in Fig. 15 beispielhaft nur ein Eingangskanal 206 gezeigt ist. Der Eingangskanal umfasst verschiedene Papierhandhabungskomponenten, wie beispielsweise einen Schneider, einen Merger, eine Sammelstation, ein Falzwerk und/oder eine Zusammentragbahn mit einem oder mehreren Beilagenanleger(n). Ferner umfasst die Anlage 200 zumindest einen Ausgangskanal 208 zur Weiterverarbeitung der kuvertierten Güter, beispielsweise eine Frankiereinheit oder eine Sortiereinheit. Ferner ist eine Steuerung 210 vorgesehen, die die Komponenten in dem Eingangskanal 206, dem Ausgangskanal 208 und dem Kuvertierer 202 sowie die Füllstation 204 steuert. Obwohl Fig. 15 eine zentrale Steuerung 210 zeigt, sind Ausführungsbeispiele der Erfindung nicht auf eine solche Ausgestaltung beschränkt, vielmehr kann die Steuerung auch dezentral in jeder der Komponenten angeordnet sein, und die entsprechenden Ansteuersignale für die Nachfolgekomponenten werden zwischen den Komponenten übertragen.

Obwohl manche Aspekte im Zusammenhang mit einer Vorrichtung beschrieben wurden, versteht es sich, dass diese Aspekte auch eine Beschreibung des entsprechenden Verfahrens darstellen, sodass ein Block oder ein Bauelement einer Vorrichtung auch als ein entsprechender Verfahrensschritt oder als ein Merkmal eines Verfahrensschrittes zu verstehen ist. Analog dazu stellen Aspekte, die im Zusammenhang mit einem oder als ein Verfahrensschritt beschrieben wurden, auch eine Beschreibung eines entsprechenden Blocks oder Details oder Merkmals einer entsprechenden Vorrichtung dar.

Die oben beschriebenen Ausführungsbeispiele stellen lediglich eine Veranschaulichung der Prinzipien der vorliegenden Erfindung dar. Es versteht sich, dass Modifikationen und Variationen der hierin beschriebenen Anordnungen und Einzelheiten anderen Fachleuten einleuchten werden. Deshalb ist beabsichtigt, dass die Erfindung lediglich durch den Schutzumfang der nachstehenden Patentansprüche und nicht durch die spezifischen Einzelheiten, die anhand der Beschreibung und der Erläuterung der Ausführungsbeispiele hierin präsentiert wurden, beschränkt sei.

## Patentansprüche

1. Füllstation zum Befüllen eines Kuverts (126, 128, 130, 132), wobei die Füllstation konfiguriert ist, um ein Füllgut (122, 134a, 134b) und ein Kuvert (126, 128, 130, 132) zu empfangen, wobei die Füllstation folgende Merkmale umfasst:
einen Füllbereich (102) mit zumindest einer stationären Füllhilfe (100), wobei die Füllhilfe (100) eine Mehrzahl von Fingern umfasst, auf die das Kuvert (128) zumindest teilweise aufgezogen werden kann, so dass die Füllhilfe (100) in einer Mundöffnung des Kuverts (128) angeordnet ist;
eine Kuvertzuführungsebene (104), die konfiguriert ist, um ein Kuvert (128) zu empfangen und das Kuvert (128) zumindest teilweise an einer Position außerhalb des Füllbereichs (102) anzuordnen; und
eine Transportvorrichtung (110), die konfiguriert ist, um ein in der Kuvertzuführungsebene (104) angeordnetes Kuvert (128) in den Füllbereich (102) zu bewegen;
wobei die Kuvertzuführungsebene (104) konfiguriert ist, um ein folgendes Kuvert (130) während einer Bewegung des vorhergehenden Kuverts (128) von der Kuvertzuführungsebene (104) in den Füllbereich (102) und/oder während einer Befüllung des vorhergehenden Kuverts (128) aufzunehmen und außerhalb des Füllbereichs (102) zu halten, wobei die Transportvorrichtung (110) konfiguriert ist, um das in der Kuvertzuführungsebene (104) angeordnete Kuvert (128) entgegen der Guttransportrichtung (R_{G}) in Richtung der Füllhilfe (100) zu bewegen, um das Kuvert zumindest teilweise auf die Füllhilfe (100) aufzuziehen, **dadurch gekennzeichnet dass** die Kuvertzuführungsebene (104) konfiguriert ist, um das folgende Kuvert (130) unterhalb einer Position, in der ein Kuvert befüllt wird, zu empfangen, so dass im Betrieb gleichzeitig das vorhergehende Kuvert (128) und das folgende Kuvert (130) übereinander vorliegen, das vorhergehende Kuvert (128) in dem Füllbereich (102) und das folgende Kuvert (130) in der Kuvertzuführungsebene (104), wobei das vorhergehende Kuvert (128) und das folgende Kuvert (130) in einer Draufsicht zumindest teilweise überlappend angeordnet sind,
wobei die Transportvorrichtung (110) konfiguriert ist, um das folgende Kuvert (130) aus der Kuvertzuführungsebene in den Füllbereich (102) zu bewegen, nachdem die Befüllung des vorhergehenden Kuverts (128) abgeschlossen ist und bevor ein Ausfahren des gefüllten Kuverts (128) aus der Füllstation abgeschlossen ist.

2. Füllstation nach Anspruch 1, bei der die Transportvorrichtung (110) konfiguriert ist, um das Kuvert zu ziehen oder zu schieben.

3. Füllstation nach Anspruch 1 oder 2, bei der die Kuvertzuführungsebene (104) konfiguriert ist, um einen Kuvertboden des folgenden Kuverts (130) beim Einfahren in die Kuvertzuführungsebene (104) gegenüber dem Rest des Kuverts nach unten ausgelenkt zu halten.

4. Füllstation nach Anspruch 3, bei der die Kuvertzuführungsebene (104) konfiguriert ist, um den Kuvertboden vor Abschluss der Befüllung des Kuverts oder vor Beginn der Befüllung des Kuverts freizugeben.

5. Füllstation nach Anspruch 3 oder 4, bei der die Kuvertzuführungsebene (104) eine Auflage umfasst, die ein von der Füllhilfe (100) entferntes Ende (104b) aufweist, das unterhalb der Position angeordnet ist, in der ein Kuvert befüllt wird, so dass der Kuvertboden eines in die Kuvertzuführungsebene (104) eingefahrenen Kuverts gegenüber dem Rest des Kuverts nach unten ausgelenkt ist.

6. Füllstation nach einem der Ansprüche 1 bis 5, mit einer weiteren Transportvorrichtung (106), die konfiguriert ist, um das folgende Kuvert (130) der Kuvertzuführungsebene (104) zuzuführen.

7. Füllstation nach Anspruch 6, bei der die weitere Transportvorrichtung (106) konfiguriert ist, um das folgende Kuvert (130) in der Guttransportrichtung (R_{G}), senkrecht zu der Guttransportrichtung (R_{G}) oder entgegen der Guttransportrichtung (R_{G}) zu der Kuvertzuführungsebene (104) zuzuführen.

8. Füllstation nach Anspruch 6 oder 7, bei der die weitere Transportvorrichtung (106) konfiguriert ist, um eine Mehrzahl von Kuverts geschuppt aufzunehmen.

9. Füllstation nach einem der Ansprüche 6 bis 8, bei der die weitere Transportvorrichtung einen Saugriementransport (106) umfasst.

10. Füllstation nach einem der Ansprüche 1 bis 9, bei der die Transportvorrichtung (110) eine Zylindersegmentrolle (110a, 110b) umfasst.

11. Füllstation nach einem der Ansprüche 1 bis 10, die konfiguriert ist, um ein Füllgut (122, 124a, 134b), das in der Guttransportrichtung (R_{G}) bewegt wird, und das Kuvert (128) aus einer zweiten, der Guttransportrichtung (R_{G}) entgegengesetzten Richtung zu empfangen, wobei die Kuvertzuführungsebene (104) konfiguriert ist, um das folgende Kuvert (130) aus einer dritten Richtung zu empfangen.

12. Verfahren zum Befüllen eines Kuverts (126, 128, 132) in einer Füllstation, die ein Füllgut (122, 134a, 134b) und ein Kuvert (126, 128, 130, 132) empfängt, mit folgenden Schritten:
(a) Bewegen eines Kuverts (128) aus einer Kuvertzuführungsebene (104) in Richtung einer stationären Füllhilfe (100) der Füllstation, wobei die Füllhilfe (100) eine Mehrzahl von Fingern umfasst, auf die das Kuvert (128) zumindest teilweise aufgezogen werden kann, so dass die Füllhilfe (100) in einer Mundöffnung des Kuverts (128) angeordnet ist,
(b) Einbringen eines Füllguts (134a) in das Kuvert (128), und
(c) während der Bewegung des Kuverts (128) von der Kuvertzuführungsebene (104) zu der Füllhilfe (100) und/oder während einer Befüllung des Kuverts (128), Aufnehmen eines folgenden Kuverts (130) in der Kuvertzuführungsebene (104) derart, dass zumindest ein Teil des empfangenen Kuverts (100) außerhalb eines Füllbereichs angeordnet wird, wobei der Schritt (a) ein Bewegen des Kuverts (128) entgegen der Guttransportrichtung (R_{G}) in Richtung der Füllhilfe (100) umfasst, um das Kuvert (128) zumindest teilweise auf die Füllhilfe (100) aufzuziehen, **dadurch gekennzeichnet dass** das folgende Kuvert (130) unterhalb einer Position, in der ein Kuvert befüllt wird, empfangen wird, so dass im Betrieb gleichzeitig das vorhergehende Kuvert (128) und das folgende Kuvert (130) übereinander vorliegen, das vorhergehende Kuvert (128) in dem Füllbereich (102) und das folgende Kuvert (130) in der Kuvertzuführungsebene (104), wobei das vorhergehende Kuvert (128) und das folgende Kuvert (130) in einer Draufsicht zumindest teilweise überlappend angeordnet sind,
wobei das folgende Kuvert (130) aus der Kuvertzuführungsebene (104) zu der Füllhilfe (100) bewegt wird, nachdem die Befüllung des vorhergehenden Kuverts (128) abgeschlossen ist und bevor ein Ausfahren des gefüllten Kuverts (128) aus der Füllstation abgeschlossen ist.

## Claims

1. Filling station for filling an envelope (126, 128, 130, 132), the filling station being configured to receive a filling material (122, 134a, 134b) and an envelope (126, 128, 130, 132), the filling station comprising:
a filling area (102) comprising at least one stationary filling aid (100), the filling aid (100) including plurality of fingers which may be at least partly pulled up onto the envelope (128) so that the filling aid (100) is arranged in a throat opening of the envelope (128);
an envelope feeding plane (104) configured to receive an envelope (128) and to arrange the envelope (128) at least partly at a position outside the filling area (102); and
a transport device (110) configured to move an envelope (128), which is arranged in the envelope feeding plane (104), into the filling area (102);
the envelope feeding plane (104) being configured to receive a subsequent envelope (130) during a movement of the preceding envelope (128) from the envelope feeding plane (104) into the filling area (102) and/or during filling of the preceding envelope (128), and to keep same outside the filling area (102),
the transport device (110) being configured to move the envelope (128) arranged in the envelope feeding plane (104) counter to the material transport direction (R_{G}) in the direction of the filling aid (100) to at least partly pull the envelope up onto the filling aid (100), **characterized in that**
the envelope feeding plane (104) is configured to receive the subsequent envelope (130) below a position where an envelope is filled, so that during operation, the preceding envelope (128) and the subsequent envelope (130) are located one above the other simultaneously, the preceding envelope (128) within the filling area and the subsequent envelope (130) within the envelope feeding plane (104), the preceding envelope (128) and the subsequent envelope (130) being arranged in an at least partially overlapping manner when viewed from above, and
the transport device (110) is configured to move the subsequent envelope (130) out of the envelope feeding plane and into the filling area (102) once filling of the preceding envelope (128) has been completed and before discharge of the filled envelope (128) from the filling station has been completed.

2. Filling station as claimed in claim 1, wherein the transport device (110) is configured to pull or push the envelope.

3. Filling station as claimed in claims 1 or 2, wherein the envelope feeding plane (104) is configured to hold an envelope bottom of the subsequent envelope (130) in a downwardly deflected manner in relation to the rest of the envelope during transport into the envelope feeding plane (104).

4. Filling station as claimed in claim 3, wherein the envelope feeding plane (104) is configured to release the envelope bottom before filling of the envelope is completed or before filling of the envelope is started.

5. Filling station as claimed in claims 3 or 4, wherein the envelope feeding plane (104) includes a support comprising an end (104b) which is remote from the filling aid (100) and is arranged below the position where an envelope is filled, so that the envelope bottom of an envelope transported into the envelope feeding plane (104) is downwardly deflected in relation to the rest of the envelope.

6. Filling station as claimed in any of claims 1 to 5, comprising a further transport device (106) configured to feed the subsequent envelope (130) to the envelope feeding plane (104).

7. Filling station as claimed in claim 6, wherein the further transport device (106) is configured to feed the subsequent envelope (130) to the envelope feeding plane (104) in the material transport direction (R_{G}), perpendicularly to the material transport direction (R_{G}) or counter to the material transport direction (R_{G}).

8. Filling station as claimed in claims 6 or 7, wherein the further transport device (106) is configured to receive a plurality of envelopes in a shingled manner.

9. Filling station as claimed in any of claims 6 to 8, wherein the further transport device includes a suction-belt transport device (106).

10. Filling station as claimed in any of claims 1 to 9, wherein the transport device (110) includes a cylinder segment roller (110a, 110b).

11. Filling station as claimed in any of claims 1 to 10, configured to receive a filling material (122, 124a, 134b), which is being moved in the material transport direction (R_{G}), and the envelope (128) from a second direction, which is opposite the material transport direction (R_{G}), the envelope feeding plane (104) being configured to receive the subsequent envelope (130) from a third direction.

12. Method of filling an envelope (126, 128, 132) in a filling station which receives a filling material (122, 134a, 134b) and an envelope (126, 128, 130, 132), comprising:
(a) moving an envelope (128) from an envelope feeding plane (104) in the direction of a stationary filling aid (100) of the filling station, the filling aid (100) including plurality of fingers which may be at least partly pulled up onto the envelope (128) so that the filling aid (100) is arranged in a throat opening of the envelope (128);
(b) inserting a filling material (134a) into the envelope (128), and
(c) during movement of the envelope (128) from the envelope feeding plane (104) to the filling aid (100) and/or during filling of the envelope (128), receiving a subsequent envelope (130) in the envelope feeding plane (104) such that at least part of the received envelope (100) is arranged outside a filling area,
step (a) comprising moving the envelope (128) counter to the material transport direction (R_{G}) toward the filling aid (100) so as to at least partly pull the envelope (128) up onto the filling aid (100), **characterized in that**
the subsequent envelope (130) is received below a position where an envelope is filled, so that during operation, the preceding envelope (128) and the subsequent envelope (130) are located one above the other simultaneously, the preceding envelope (128) within the filling area and the subsequent envelope (130) within the envelope feeding plane (104), the preceding envelope (128) and the subsequent envelope (130) being arranged in an at least partially overlapping manner when viewed from above, and
the subsequent envelope (130) is moved out of the envelope feeding plane (104) to the filling aid (100) once filling of the preceding envelope (128) has been completed and before discharge of the filled envelope (128) from the filling station has been completed.

## Revendications

1. Poste d'insertion dans une enveloppe (126, 128, 130, 132), le poste d'insertion étant configuré pour recevoir un article à insérer (122, 134a, 134b) et une enveloppe (126, 128, 130, 132), le poste d'insertion comportant les caractéristiques suivantes:
une zone d'insertion (102) avec au moins un moyen d'aide à l'insertion stationnaire (100), où le moyen d'aide à l'insertion (100) comporte une pluralité de doigts sur lesquels l'enveloppe (128) peut être enfilée au moins partiellement, de sorte que le moyen d'aide à l'insertion (100) soit disposé dans une ouverture de bouche de l'enveloppe (128);
un plan d'alimentation d'enveloppe (104) qui est configuré pour recevoir une enveloppe (128) et pour disposer l'enveloppe (128) au moins partiellement à une position à l'extérieur de la zone d'insertion (102); et
un dispositif de transport (110) qui est configuré pour déplacer une enveloppe (128) disposée dans le plan d'alimentation d'enveloppe (104) vers la zone d'insertion (102);
dans lequel ledit plan d'alimentation d'enveloppe (104) est configuré pour recevoir une enveloppe suivante (130) pendant un déplacement de l'enveloppe précédente (128) du plan d'alimentation d'enveloppe (104) vers la zone d'insertion (102) et/ou pendant une insertion dans l'enveloppe précédente (128) et la maintenir en-dehors de la zone d'insertion (102),
le dispositif de transport (110) étant configuré pour déplacer l'enveloppe (128) disposée dans le plan d'alimentation d'enveloppe (104) à l'encontre de la direction de transport d'article (R_{G}) en direction du moyen d'aide à l'insertion (100), pour enfiler l'enveloppe au moins partiellement sur le moyen d'aide à l'insertion (100),
**caractérisé par le fait que** le plan d'alimentation d'enveloppe (104) est configuré pour recevoir l'enveloppe suivante (130) au-dessous d'une position dans laquelle une enveloppe est remplie, de sorte que, en fonctionnement, l'enveloppe précédente (128) et l'enveloppe suivante (130) soient présentes simultanément l'une au-dessus de l'autre, l'enveloppe précédente (128) dans la zone d'insertion (102) et l'enveloppe suivante (130) dans le plan d'alimentation d'enveloppe (104), l'enveloppe précédente (128) et l'enveloppe suivante (130) étant disposées en vue en plan de manière au moins partiellement en recouvrement, et
le dispositif de transport (110) étant configuré pour déplacer l'enveloppe suivante (130) du plan d'alimentation d'enveloppe vers la zone d'insertion (102) après que soit terminée l'insertion dans l'enveloppe précédente (128) et avant que ne soit terminée une sortie de l'enveloppe remplie (128) du poste d'insertion.

2. Poste d'insertion selon la revendication 1, dans lequel le dispositif de transport (110) est configuré pour tirer ou pousser l'enveloppe.

3. Poste d'insertion selon la revendication 1 ou 2, dans lequel le plan d'alimentation d'enveloppe (104) est configuré pour maintenir un fond d'enveloppe de l'enveloppe suivante (130) lors de l'entrée dans le plan d'alimentation de l'enveloppe (104) dévié vers le bas par rapport au reste de l'enveloppe.

4. Poste d'insertion selon la revendication 3, dans lequel le plan d'alimentation d'enveloppe (104) est configuré pour libérer le fond de l'enveloppe avant la fin de l'insertion dans l'enveloppe ou avant le début de l'insertion dans l'enveloppe.

5. Poste d'insertion selon la revendication 3 ou 4, dans lequel le plan d'alimentation d'enveloppe (104) comprend un support qui présente une extrémité (104b) distante du moyen d'aide à l'insertion (100) qui est disposée au-dessous de la position dans laquelle est remplie une enveloppe, de sorte que le fond d'une enveloppe entrée dans le plan d'alimentation d'enveloppe (104) soit dévié vers le bas par rapport au reste de l'enveloppe.

6. Poste d'insertion selon l'une des revendications 1 à 5, avec un autre dispositif de transport (106) qui est configuré pour alimenter l'enveloppe suivante (130) vers le plan d'alimentation d'enveloppe (104).

7. Poste d'insertion selon la revendication 6, dans lequel l'autre dispositif de transport (106) est configuré pour alimenter l'enveloppe suivante (130) dans la direction de transport d'objet (R_{G}), perpendiculairement à la direction de transport d'objet (R_{G}) ou à l'encontre de la direction de transport d'objet (R_{G}), vers le plan d'alimentation d'enveloppe (104).

8. Poste d'insertion selon la revendication 6 ou 7, dans lequel l'autre dispositif de transport (106) est configuré pour recevoir une pluralité d'enveloppes disposées empilées décalées.

9. Poste d'insertion selon l'une des revendications 6 à 8, dans lequel l'autre dispositif de transport comporte un transport par bande à aspiration (106).

10. Poste d'insertion selon l'une des revendications 1 à 9, dans lequel le dispositif de transport (110) comporte un rouleau en segment de cylindre (110a, 110b).

11. Poste d'insertion selon l'une des revendications 1 à 10, qui est configuré pour recevoir un article à insérer (122, 124a, 134b) qui est déplacé dans la direction de transport d'article (R_{G}) et l'enveloppe (128) depuis une deuxième direction opposée à la direction de transport d'article (R_{G}), dans lequel le plan d'alimentation d'enveloppe (104) est configuré pour recevoir l'enveloppe suivante (130) depuis une troisième direction,

12. Procédé d'insertion d'une enveloppe (126, 128, 132) dans un poste d'insertion qui reçoit un article à insérer (122, 134a, 134b) et une enveloppe (126, 128, 130, 132), aux étapes suivantes consistant à:
(a) déplacer une enveloppe (128) depuis un plan d'alimentation d'enveloppe (104) en direction d'un moyen d'aide à l'insertion stationnaire (100) du poste d'insertion, où le moyen d'aide à l'insertion (100) comporte une pluralité de doigts sur lesquels peut être enfilée au moins partiellement l'enveloppe (128), de sorte que le moyen d'aide à l'insertion (100) soit disposé dans une ouverture de bouche de l'enveloppe (128),
(b) introduire un article à insérer (134a) dans l'enveloppe (128), et
(c) pendant le déplacement de l'enveloppe (128) du plan d'alimentation d'enveloppe (104) vers le moyen d'aide à l'insertion (100) et/ou pendant une insertion dans l'enveloppe (128), recevoir une enveloppe suivante (130) dans le plan d'alimentation d'enveloppe (104) de sorte qu'au moins une partie de l'enveloppe reçue (100) soit disposée à l'extérieur d'une zone d'insertion,
dans lequel l'étape (a) comporte un déplacement de l'enveloppe (128) à l'encontre de la direction de transport d'article (R_{G}) en direction du moyen d'aide à l'insertion (100), pour enfiler l'enveloppe (128) au moins partiellement sur le moyen d'aide à l'insertion (100),
**caractérisé par le fait que** l'enveloppe suivante (130) est reçue au-dessous d'une position dans laquelle une enveloppe est remplie, de sorte que, en fonctionnement, l'enveloppe précédente (128) et l'enveloppe suivante (130) soient présentes simultanément l'une au-dessus de l'autre, l'enveloppe précédente (128) dans la zone d'insertion (102) et l'enveloppe suivante (130) dans le plan d'alimentation d'enveloppe (104), l'enveloppe précédente (128) et l'enveloppe suivante (130) étant disposées en vue en plan de manière au moins partiellement en recouvrement, et
dans lequel l'enveloppe suivante (130) est déplacée du plan d'alimentation d'enveloppe (104) vers le moyen d'aide à l'insertion (100) après que soit terminée l'insertion dans l'enveloppe précédente (128) et avant que ne soit terminée une sortie de l'enveloppe remplie (128) du poste d'insertion.
